# EUROPÄISCHE PATENTSCHRIFT

(11) **EP 1 124 285 B1**
(45) Veröffentlichungstag und Bekanntmachung des Hinweises auf die Patenterteilung: **23.02.2005**
(21) Anmeldenummer: 00126719.4
(22) Anmeldetag: 05.12.2000
(51) Int. Cl.: H01R 4/24, H01R 4/36, H01R 13/115

(54) **Gerätesteckdose**
Appliance plug socket
Prise de courant d'appareils

(30) Priorität: 11.02.2000 DE 10006143
(43) Veröffentlichungstag der Anmeldung: 16.08.2001
(73) Patentinhaber: Precision Controls Bt, 8200 Veszprém (HU)
(72) Erfinder: Klecker, Helmut, 3400 Klosterneuburg (AT)
(74) Vertreter: Tetzner, Volkmar, Dr.-Ing. Dr. jur.

(56) Entgegenhaltungen:
- DE-A- 2 816 061
- DE-U- 9 205 977
- DE-U- 9 310 650

## Beschreibung

Die Erfindung betrifft eine Gerätesteckdose zur Herstellung einer elektrisch leitenden Verbindung zwischen Elektrobauteilen, entsprechend dem Oberbegriff des Anspruches 1.

Bei aus der Praxis bekannten Ausführungsformen können Gerätesteckdosen sehr vielfältig ausgebildet sein, wobei ihre Kontaktelemente einerseits fest mit elektrischen Anschlußdrähten verbunden sind und andererseits elektrisch leitend mit passenden Steckverbindern bzw. Gerätesteckern lösbar zusammensteckbar sind. Die elektrisch leitenden Kontaktelemente dieser bekannten Ausführungen sind dabei im allgemeinen in einer Art Kontaktträger aus elektrisch isolierendem Material befestigt, (siehe z.B. DE9205977U). Nachteile vieler bekannter Ausführungsformen werden darin gesehen, daß sie vielfach verhältnismäßig umständlich aufgebaut sind und relativ eng an andere elektrische Bauteile angepaßt und fest damit montiert sind.

Der Erfindung liegt die Aufgabe zugrunde, eine Gerätesteckdose der im Oberbegriff des Anspruches 1 vorausgesetzten Art zu schaffen, die sich vor allem durch einen relativ einfachen und robusten Aufbau, durch ihre vielseitige, variable Anpaßbarkeit an andere elektrische Bauteile sowie durch ihre verhältnismäßig leichte Montierbarkeit und Demontierbarkeit und damit durch eine leichte Auswechselbarkeit auszeichnet.

Diese Aufgabe wird erfindungsgemäß durch das Kennzeichen des Anspruches 1 gelöst, wobei vorteilhafte Ausgestaltungen und Weiterbildungen dieser Erfindung in den Unteransprüchen angegeben sind.

Ein wesentlicher Ausgangsgedanke der vorliegenden Erfindung wird darin gesehen, daß jedes Kontaktelement etwa in Form eines flachen Blechstreifens sowie in Form eines Kombikontaktelements in der Weise ausgeführt ist, daß sein erstes Anschlußkontaktende einerseits einen mit einem Kabeldraht-Einschubschlitz versehenen Schneidkontakt und andererseits eine zum Festklemmen eines Kabeldrahtendes zugeordnete Kontakteinrichtung aufweist, wobei Schneidkontakt und Kontakteinrichtung wahlweise benutzbar sind. Die so ausgeführte Gerätesteckdose stellt eine äußerst gute Voraussetzung dafür dar, daß sie auf einfache Weise sehr vielseitig verwendet und leicht auswechselbar mit den entsprechenden Kontaktelementen versehen und mit anderen elektrischen Bauteilen zusammengebaut werden kann.

Gemäß einer vorteilhaften Ausgestaltung der Erfindung ist das bzw. jedes Kontaktelement in einem durchgehenden, passenden Aufnahmeschlitz in den Grundkörper eingeschoben und durch einen nach außen ragenden, abgebogenen Fixierlappen axial unverschiebbar im Grundkörper festgelegt. Die erfindungsgemäße Gerätesteckdose kann auf diese Weise relativ einfach und rasch mit der für den jeweiligen Einsatzfall notwendigen Anzahl von Kontaktelementen (z.B. zwei, drei oder vier Kontaktelemente) bestückt werden. In jedem Falle ist jedoch dafür gesorgt, daß jedes Kontaktelement axial unverschiebbar im Grundkörper festgelegt ist, so daß bei Herstellung von lösbaren Steckverbindung die Kontaktelemente unverrückbar im Grundkörper gehalten werden.

Wie anhand der Zeichnung noch im einzelnen erläutert werden wird, können herangeführte Kabeldrahtenden von elektrischen Kabeln sehr einfach, zuverlässig und dabei stets auswechselbar leitend mit den entsprechenden Anschlußkontaktenden der zugehörigen Kontaktelemente verbunden werden. Dies kann wahlweise entweder durch den Schneidkontakt oder durch die Klemmkontakteinrichtung jedes Kontaktelements geschehen. Dabei ist diese Klemmkontakteinrichtung im wesentlichen so aufgebaut, daß im Grundkörper jeweils eine etwa parallel zu einem Kontaktelement verlaufende, nach außen sowie zum Kontaktelement offene Kabeldraht-Aufnahmenut vorgesehen ist und daß sie eine in diesem Grundkörper aufgenommene, von außen her zugängliche und im Bereich der Kabeldraht-Aufnahmenut gegen eine Seitenfläche des Kontaktelements schraubbare Schraubklemme aufweist.

Der ebenfalls am selben Anschlußkontaktende jedes Kontaktelements vorgesehene Schneidkontakt ist auf einfache Weise so ausgebildet, daß der mit Schneidkanten versehene Kabeldraht-Einschubschlitz in Längsrichtung des Kontaktelements verläuft, zum freien Ende des ersten Schneidkontaktendes hin offen ausmündet und eine dem Kabeldrahtende derart angepaßte Schlitzweite besitzt, daß beim Längseinschieben eines zugehörigen Kabeldrahtendes unter Durchschneiden eines Kabeldraht-Isoliermantels eine elektrisch leitende Verbindung mit dem Kontaktelement hergestellt und dabei dieses Kabeldrahtende festklemmbar ist.

Eine besonders vorteilhafte Weiterbildung dieser Erfindung ergibt sich dadurch, daß dem ersten Anschlußkontaktende jedes Kontaktelements ein als Isolierteil ausgebildeter Kabeldraht-Niederhalter zugeordnet ist, der einen Aufnahmeschlitz für den aus dem Grundkörper vorstehenden (herausragenden) freien Endabschnitt des ersten Anschlußkontaktendes sowie eine quer dazu verlaufende, durchgehende Kabeldraht-Einstecköffnung zur Aufnahme des zugehörigen, mit dem Isoliermantel versehenen Kabeldrahtendes aufweist. Dieser Kabeldraht-Niederhalter sorgt somit zusätzlich noch für eine sichere Festlegung des entsprechenden Kabeldrahtendes im Einschubschlitz des Schneidkontaktes. Darüber hinaus können alle gleichartig ausgebildeten Niederhalter aber auch noch gleichzeitig gewissermaßen als Verbindungselemente zu weiteren mit den ersten Anschlußkontaktenden der Kontaktelemente verbindbaren elektrischen Bauteilen herangezogen werden, wie später noch anhand einiger Beispiele bzw. der Zeichnung gesehen werden kann.

Die erfindungsgemäße Gerätesteckdose besitzt ferner vor allem durch ihren relativ einfachen Aufbau und ihre vielseitige und variable Gestaltungs- und Anpassungsmöglichkeit in äußerst vorteilhafter Weise die Voraussetzungen für eine normgerechte Ausführung. In diesem Falle zeichnet sie sich vor allem aus durch eine normgerechte Anordnung und Verteilung der Kontaktelemente, durch normgerechte Bauform und Hauptabmessungen sowie durch eine normgerecht staub- und feuchtigkeitsgeschützte Ausführung.

Die Erfindung sei nachfolgend anhand einiger in der Zeichnung veranschaulichter Ausführungsbeispiele näher erläutert. In dieser Zeichnung zeigen
- Fig.1: eine Vertikalschnittansicht durch ein erstes Ausführungsbeispiel der erfindungsgemäßen Gerätesteckdose, bei Benutzung eines Schneidkontaktes;
- Fig.2: eine im wesentlichen gleichartige Vertikalschnittansicht wie Fig.1 lediglich im Bereich eines Kontaktelementes, bei Benutzung einer Klemmkontakteinrichtung;
- Fig.3: eine Perspektivansicht der Gerätesteckdose mit zugeordneten Kabeldraht-Niederhaltern vor dem Zusammenbau;
- Fig.4: eine ähnliche Perspektivansicht wie Fig.3, bei montierten Kabeldraht-Niederhaltern;
- Fig.5: eine vertikal geschnittene Perspektivansicht eines anderen Ausführungsbeispieles der Erfindung, im auseinandergezogenen Zustand von Gehäuseoberteil und Gehäuseunterteil;
- Fig.6: eine ähnliche Perspektivansicht wie Fig.5, jedoch im zusammengebauten Zustand von Gehäuseoberteil und Gehäuseunterteil.

Die erfindungsgemäße Gerätesteckdose ist - wie an sich bekannt - zur Herstellung einer elektrisch leitenden Verbindung zwischen entsprechenden Elektrobauteilen aufgebaut. Diese Gerätesteckdose sei zunächst anhand der Figuren 1 und 2 in ihrem grundsätzlichen Aufbau erläutert.

Gemäß den Figuren 1 und 2 enthält die erfindungsgemäße Gerätesteckdose einen äußerlich im wesentlichen etwa würfel- bzw. quaderförmigen gehäuseartigen Grundkörper 1, der eine Art Kontaktträger bzw. Kontaktelementträger für mehrere elektrisch leitende Kontaktelemente 2 bildet und aus einem im wesentlichen elektrisch isolierenden Material hergestellt ist, beispielsweise aus einem vorzugsweise mit Glasfasern (z.B. 30 %) verstärkten Polyamid (z.B. PA6). Je nach Verwendungszweck dieser Gerätesteckdose sind im Grundkörper 1 in der Regel mindestens zwei, maximal aber vier Kontaktelemente 2 in geeigneter Weise festgelegt; in Fig.1 sind zwei solcher Kontaktelemente 2 etwa rechtwinklig zueinander um ihre Längsachse verdreht zum Grundkörper 1 dargestellt.

Diese Kontaktelemente 2 sind an ihren einander entgegengesetzten Enden als Anschlußkontaktenden 2a, 2b ausgebildet. Dabei ist jeweils das eine, erste Anschlußkontaktende 2a, also in den Figuren 1 und 2 jeweils das obere Anschlußkontaktende 2a, mit einem Kabeldrahtende 3 verbindbar, während das in den Figuren 1 und 2 jeweils untere, zweite Anschlußkontaktende 2b mit einem in Fig.1 nur strichpunktiert angedeuteten Gegenkontaktelement 4 eines ebenfalls nur strichpunktiert angedeuteten, in geeigneter Weise ausgebildeten Elektrobauteiles 5 zusammengesteckt werden kann. Jedes Kontaktelement 2 weist zweckmäßig an seinem - in den Figuren 1 und 2 - unteren zweiten Kontaktende 2b eine zum freien Ende hin offene, etwa gabelförmige Klemmaufnahmeöffnung 2b' zur Aufnahme des erwähnten steckerförmigen Gegenkontaktelements 4 des anderen Elektrobauteiles 5 auf.

Wie ein Vergleich dar Darstellungen in den Figuren 1 und 2 deutlich erkennen läßt, ist jedes Kontaktelement 2 dieser erfindungsgemäßen Gerätesteckdose etwa in Form eines flachen Blechstreifens sowie in Form eines Kombi-Kontaktelements in der Weise ausgeführt, daß sein erstes Anschlußkontaktende 2a einerseits einen mit einem Kabeldraht-Einschubschlitz 6 versehenen Schneidkontakt 7 und andererseits eine zum Festklemmen des Kabeldrahtendes 3 zugeordnete Klemmkontakteinrichtung 8 aufweist, wobei Schneidkontakt 7 und Klemmkontakteinrichtung 8 wahlweise benutzt werden können, wie es nachfolgend anhand der Figuren 1 und 2 noch etwas näher erläutert wird.

Zuvor sei noch erwähnt, daß jedes Kontaktelement 2 im wesentlichen gleichartig ausgebildet ist und in einem passenden, durchgehenden Aufnahmeschlitz 9 in den Grundkörper 1 eingeschoben und in seiner eingeschobenen Stellung durch einen nach außen ragenden, abgebogenen Fixierlappen 9a axial unverschiebbar im Grundkörper 1 festgelegt ist (hierzu sei im Vorgriff auf die Erläuterungen zu den Figuren 3 und 4 bereits erwähnt, daß dort die in eine passende Ausnehmung des Grundkörpers 1 eingebogenen Fixierlappen 9a besonders deutlich zu erkennen sind).

Anhand Fig.2 sei zunächst erläutert, wie die Klemmkontakteinrichtung 8 für das obere Anschlußkontaktende 2a des bzw. jedes Kontaktelements 2 im wesentlichen ausgebildet sein und benutzt werden kann. Dazu ist im Grundkörper 1 jeweils eine etwa parallel zu dem/jedem Kontaktelement 2 verlaufende, nach außen und zum Kontaktelement 2 hin offene Kabeldraht-Aufnahmenut 10 vorgesehen. Die bzw. jede Klemmkontakteinrichtung 8 weist dabei eine im Grundkörper 1 aufgenommene, von außen her zugängliche und im Bereich der Kabeldraht-Aufnahmenut 10 gegen eine Seitenfläche 2c des Kontaktelements 2 schraubbare Schraubklemme auf, die im wesentlichen eine Klemmschraube 11 mit von außen her zugänglichem Schraubenkopf 11a, eine verdrehfest im Grundkörper 1 gehaltene Schraubenmutter (z.B. Vierkantmutter) 12 sowie ein Federblech 13 enthält, gegen die die Klemmschraube 11 drückt, wodurch das in die Kabeldraht-Aufnahmenut 10 hineingesteckte, abisolierte Kabeldrahtende 3 gegen die Seitenfläche 2c des Kontaktelements 2 festgeklemmt wird, so daß ein elektrisch leitender Kontakt damit hergestellt ist.

Die Vertikalschnittansicht in Fig.1 zeigt die beiden etwa rechtwinklig zueinander verdreht im Grundkörper 1 aufgenommenen Kontaktelemente 2 gleichzeitig in zwei verschiedenen Ansichten. Obwohl in Fig.1 nur neben dem rechten Kontaktelement 2 die zuvor beschriebene Klemmkontakteinrichtung 8 - ohne eingeklemmtes Kabeldrahtende - zu sehen ist, sind selbstverständlich beiden bzw. allen oberen, ersten Anschlußkontaktenden 2a in gleicher Weise eine Klemmkontakteinrichtung 8 zugeordnet. Gleichzeitig weist jedoch - wie bereits weiter oben dargelegt - jedes Kontaktelement 2 an seinem oberen, ersten Anschlußkontaktende 2a auch den Schneidkontakt 7 auf. Dabei verläuft der mit einander gegenüberliegenden Schneidkanten 6a versehene Kabeldraht-Einschubschlitz 6 in Längsrichtung des bzw. jedes Kontaktelements 2. Ferner ist hierbei vorgesehen, daß dieser Kabeldraht-Einschubschlitz 6 zum (oberen) freien Ende dieses ersten Anschlußkontaktendes 2a hin offen ausmündet (wie besonders beim linken Kontaktelement 2 in Fig.1 zu erkennen ist) und daß eine dem Kabeldrahtende 3 derart angepaßte Schlitzweite SW besitzt, daß beim Längseinschieben (in Fig.1 von oben her) des zugehörigen Kabeldrahtendes 3 im Kontaktbereich dieses Einschubschlitzes 6 bzw. der Schneidkanten 6a der Kabeldraht-Isoliermantel 3a durchschnitten und dadurch eine elektrisch leitende Verbindung mit dem Kontaktelement 2 hergestellt wird, wobei gleichzeitig - wie ebenfalls am linken Kontaktelement 2 in Fig.1 zu erkennen ist - dieses teilweise abisolierte Kabeldrahtende 3 im Einschubschlitz 6 festklemmbar ist.

Obwohl bei der Benutzung des Schneidkontakts 7 die Kabeldrahtenden 3 bereits verhältnismäßig zuverlässig im Kabeldraht-Einschubschlitz 6 des jeweils entsprechenden Kontaktelements 2 festgeklemmt werden kann, wird es für besonders sinnvoll angesehen, wenn dem - in der Zeichnung jeweils oberen - ersten Anschlußkontaktende 2a jedes Kontaktelements 2 ein als Isolierteil ausgebildeter Kabeldraht-Niederhalter 14 zugeordnet ist. Jeder Kabeldraht-Niederhalter 14 weist einen Aufnahmeschlitz 15 für den aus dem Grundkörper 1 ausreichend weit nach oben vorstehenden freien Endabschnitt des zugehörigen ersten Anschlußkontaktendes 2a sowie eine quer dazu verlaufende, durchgehende Kabeldraht-Einsteck- bzw. Durchstecköffnung 16 zur Aufnahme des zugehörigen, mit dem Isoliermantel 3a versehenen Kabeldrahtendes 3 auf, wie es im Zusammenhang mit dem rechten Kontaktelement 2 in Fig.1 näher veranschaulicht ist. Jeder dieser gleichartig ausgebildeten Kabeldraht-Niederhalter 14 weist ferner eine die Kabeldraht-Durchstecköffnung 16 und den Aufnahmeschlitz 15 enthaltende Aufsteckkappe 17 zum Aufstecken auf den nach oben vorstehenden freien Endabschnitt des zugehörigen ersten Anschlußkontaktendes 2a auf. Ferner besitzt jeder Niederhalter 14 einen von seiner Aufsteckkappe 17 nach unten ragenden Schnapphaken 18, der in eine passend dazu in den Grundkörper 1 eingearbeitete Einhaknut 19 eingreift und darin - wie insbesondere in Fig.4 veranschaulicht ist - in der montierten Stellung des Niederhalters 14 fixiert ist.

Jeder Kabeldraht-Niederhalter 14 hält im montierten Zustand - wie besonders in Fig.1 veranschaulicht ist - das jeweils zugehörige Kabeldrahtende 3 äußerst zuverlässig im Einschubschlitz 6. Dies wird noch dadurch unterstützt, daß der Grundkörper 1 im Bereich unterhalb der Aufsteckkappe 17 einen in die Kabeldraht-Durchstecköffnung 16 vorstehenden, das entsprechende Kabeldrahtende 3 besonders fixierenden Vorsprung 20 aufweist, was ganz besonders in Fig.1 deutlich zum Ausdruck kommt.

Durch die Verwendung dieser Kabeldraht-Niederhalter 14 zum Festlegen der Kabeldrahtenden in den Schneidkontakten 7 des jeweils zugehörigen Kontaktelements 2 kann jedoch auch das Einführen und Festklemmen jedes Kabeldrahtendes 3 im Einschubschlitz 6 jedes Schneidkontakts 7 erleichtert werden. Dazu wird zunächst das mit dem Isoliermantel 3a versehende Kabeldrahtende 3 - etwa entsprechend der Darstellung in Fig.1 - weit genug in die Durchstecköffnung 16 der Niederhalter-Aufsteckkappe 17 hineingeschoben. Der Niederhalter 14 wird dann mit dem Kabeldrahtende 3 - gemäß Fig.1 - von oben her auf den freien Endabschnitt des zugehörigen Anschlußkontaktendes 2a aufgesteckt und auf diesem Anschlußkontaktende 2a so weit kräftig nach unten geschoben, daß - wie weiter oben erwähnt - der Isoliermantel 3a von den Schneidkanten 6a des Einschubschlitzes 6 durchschnitten, dadurch ein elektrisch leitender Kontakt zum Kontaktelement 2 hergestellt und gleichzeitig das Kabeldrahtende 3 festgeklemmt wird. In diesem Zusammenbau- bzw. Montagezustand wird jeder Kabeldraht-Niederhalter 14 mit Hilfe seines Schnapphakens 18 zuverlässig am bzw. im Grundkörper 1 festgelegt, wobei er jedoch jederzeit im Bedarfsfalle leicht lösbar und demontierbar ist, um gegebenenfalls irgendwelche Änderungen an den elektrischen Anschlüssen bzw. Anschlußverbindungen vornehmen zu können.

Um das zuvor erläuterte Montieren der Kabeldraht-Niederhalter 14 bzw. überhaupt die Handhabung dieser Niederhalter 14 vor allem bei relativ kleinen Abmessungen erleichtern zu können, kann jeder Niederhalter 14 etwa in der in Fig.3 veranschaulichten Weise mit einer Halte- bzw. Montagefahne 14a einstückig derart mit der Aufsteckkappe 17 hergestellt sein, daß diese Montagefahne 14a nach dem Montieren des Niederhalters 14 auf dem zugehörigen Anschlußkontaktende 2a und am Grundkörper 1 problemlos entfernt, beispielsweise abgebrochen werden kann.

Wie insbesondere an dem linken Kontaktelement 2 in Fig.1, aber beispielsweise auch in Fig.3 zu erkennen ist, weist das nach oben vorstehende erste Anschlußkontaktende 2a jedes Kontaktelements 2 einen neben dem Kabeldrahtende 3 in den Aufnahmeschlitz 15 des Niederhalters 14 bzw. der Niederhalter-Aufsteckkappe 17 hineinragenden, frei nach außen verlängerten, zungenförmigen Kontaktansatz 2d auf. Dazu ist der genannte Aufnahmeschlitz 15 im Grundrißbereich des Kontaktansatzes 2d durch eine im Querschnitt etwa kreuzschlitzförmige Durchgangsöffnung 21 nach außen hin verlängert, in die einerseits der zungenförmige Kontaktansatz 2d hineinragt (vgl. Figuren 1 und 4) und andererseits von außen her eine Art Gabelkontakt, wie beispielsweise der Gabelkontakt 22 in den Figuren 5 und 6) eines anderen elektrischen Bauteiles derart einsteckbar ist, daß dieser Gabelkontakt 22 zum einen in dem Niederhalter 14 festlegbar ist und zum anderen unter Herstellung einer elektrisch leitenden Verbindung etwa rittlings den Kontaktansatz 2d des ersten Anschlußkontaktendes 2a übergreift bzw. etwa rittlings auf diesen Kontaktansatz 2d aufgesteckt werden kann. Um dieses Aufstecken eines Gabelkontakts 22 oder dergleichen zu erleichtern, ist es zweckmäßig, wenn der zungenförmige Kontaktansatz 2d beispielsweise in der in Fig.3 veranschaulichten Weise eine sich nach oben bzw. nach außen hin etwa schneidenförmig verjüngende freie Endkante 2d' besitzt.

Wie zuvor bereits erwähnt worden ist, kann mit Hilfe eines etwa von oben her auf den Kontaktansatz 2d jedes ersten Anschlußkontaktendes 2a bzw. jedes zugehörigen Kontaktelements 2 aufgesteckten Gabelkontakts 22 eine elektrisch leitende Verbindung zu einem anderen Elektrobauteil hergestellt werden. Bei diesem weiteren Elektrobauteil kann es sich gemäß dem in den Figuren 5 und 6 veranschaulichten weiteren Ausführungsbeispiel der Erfindung, das vor allem eine vorteilhafte Ausgestaltung bzw. Weiterbildung des ersten Ausführungsbeispieles darstellt, etwa um eine entsprechend ausgebildete Leiterplatte 23 handeln. Diese elektrische Leiterplatte 23 ist dementsprechend an der die ersten Anschlußkontaktenden 2a enthaltenden oberen Endseite 1a des Grundkörpers 1 angeordnet. Diese Leiterplatte 23 weist mehrere in Anzahl und Verteilung der Kontaktelemente 2 im Grundkörper 1 entsprechende, auf die zugehörigen Kontaktansätze 2d aufsteckbare Gabelkontakte 22 auf. Dabei wird es ferner für zweckmäßig angesehen, wenn der Grundkörper 1 mit allen darin aufgenommenen und festgelegten Elementen, insbesondere den Kontaktelementen 2 und den Niederhaltern 14 sowie gegebenenfalls den Kabeldrahtenden 3, in einem Gehäuseunterteil 24 aufgenommen ist. Ferner ist es dabei zweckmäßig, wenn die nach oben vorstehenden ersten Anschlußkontaktenden 2a aller Kontaktelemente 2 sowie die darauf aufgesteckten Kabeldraht-Niederhalter 14 vom Grundkörper 1 in einem oberen freien Gehäuseraum 24a des Gehäuseunterteils 24 hineinragen; dabei ist ferner zumindest an einer Seite bzw. Seitenwand 24b dieses Gehäuseunterteiles 24 eine buchsenartige Kabeldurchführung 25 für ein elektrisches Anschlußkabel vorgesehen. Weiterhin ist hierbei die Leiterplatte 23 in der dem Grundkörper 1 zugewandten Unterseite 26a eines etwa deckelförmigen Gehäuseoberteiles 26 festgelegt, der mit seinem unteren Rand 26b passend auf den nach oben weisenden Rand 24c des Gehäuseunterteiles 24 fixiert ist. Um eine hohe Dichtigkeit zwischen Gehäuseunterteil 24 und Gehäuseoberteil 26 zu erreichen, beispielsweise zur Erfüllung einer normgerechten Dichtung gemäß IP67 nach EN60529, ist zwischen dem unteren Rand 26b des Gehäuseoberteiles 26 und dem oberen Rand 24c des Gehäuseunterteiles 24 eine entsprechende Profildichtung 27 angeordnet, d.h. zweckmäßig ist - wie in den Figuren 5 und 6 dargestellt - diese Profildichtung 27 im unteren Rand 26a des Gehäuseoberteiles 26 (in einer entsprechenden Nut) eingesetzt.

Gehäuseunterteil 24 und Gehäuseoberteil 26 sind zweckmäßig aus einem geeigneten isolierenden Kunststoff hergestellt, wobei der deckelförmige Gehäuseoberteil 26 aus einem transparenten Kunststoff gefertigt sein kann, um z.B. eine auf der Leiterplatte 23 befestigte Leuchtdiode durchscheinen zu lassen. Die Leiterplatte 23 selbst kann Beschaltungen z.B. für eine Leuchtdiode, Schutzbeschaltungen und dergleichen aufweisen. Es kann auf diese Weise insgesamt ein modulares Beschaltungssystem geschaffen werden.

Was die konstruktive Gestaltung des in den Figuren 5 und 6 veranschaulichten Ausführungsbeispieles anbelangt, wird es ferner als sinnvoll angesehen, wenn etwa zentral und im wesentlichen vertikal verlaufend im Gehäuseunterteil 24 und im Gehäuseoberteil 26 - wie in der Zeichnung (z.B. Figuren 5 und 6) zu erkennen - etwa rohrförmig und geschlitzt ausgebildete, ineinandersteckbare und schnappartig miteinander verrastbare Fixierorgane 28, 29 angebracht sind. An der Außenumfangsseite des im Gehäuseoberteil 26 angeordneten Fixierorgans 29, d.h. in einer Art dort eingearbeiteter Ringnut 29a ist zusätzlich die Leiterplatte 23 über eine entsprechende Aufnahmebohrung 23a auswechselbar eingerastet, und dabei ist diese Leiterplatte 23 außerdem noch an ihrem Außenrand (Außenumfangsrand) in Randbereichen 26c des Gehäuseoberteiles 26 lösbar festgelegt. Im Bedarfsfalle kann somit eine eingebaute Leiterplatte 23 gegen eine anders bestückte Leiterplatte ausgewechselt werden.

In Fig.6 ist ferner zu erkennen, daß in den rohrförmigen Fixierorganen 28, 29 beider Gehäuseteile 24, 26 zusätzlich eine Verriegelungsschraube 30 aufgenommen ist, die vom Gehäuseoberteil 26 her durch beide Gehäuseteile 26, 24 hindurchgesteckt ist und zum Befestigen dieser durch die Fixierorgane 28, 29 gewissermaßen als Gerätesteckdoseneinheit vorfixierten Gehäuseteile 24, 26 an einem anderen elektrischen Bauteil bestimmt ist.

Die beschriebene erfindungsgemäße Gerätesteckdose bietet bei relativ einfachem Aufbau nahezu ideale bauliche Voraussetzungen für eine normgerechte Anordnung und Verteilung der Kontaktelemente, eine normgerechte Bauform zumindest in bezug auf ihre Hauptabmessungen sowie eine ebenfalls normgerechte staub- und feuchtigkeitsgeschützte Ausführung. In bezug auf die insgesamt normgerechte Ausführung sei beispielsweise auch die deutsche Industrienorm gemäß DIN 43650 bzw. die entsprechende ISO-Norm hingewiesen, durch die etwa das Anordnungsbild der Kontakte bzw. Kontaktelemente sowie der entsprechenden Bauformen bestimmt wird. Nach der bereits erwähnten EN60529 wird die elektrische Schutzart festgelegt, d.h. inwieweit eine Gerätesteckdose berührungssicher bzw. gegen Staub und Feuchtigkeit/Wasser geschützt sein muß. Diese Normen können mit der erfindungsgemäß ausgeführten Gerätesteckdose problemlos erfüllt werden.

## Patentansprüche

1. Gerätesteckdose zur Herstellung einer elektrisch leitenden Verbindung zwischen Elektrobauteilen, enthaltend
a) einen Grundkörper (1), der eine Art Kontaktträger bildet und aus einem elektrisch isolierenden Material hergestellt ist,
b) wenigstens zwei im Grundkörper (1) festgelegte, elektrisch leitende Kontaktelemente (2), die an ihren einander entgegengesetzten Enden als Anschlußkontaktenden (2a, 2b) ausgebildet sind, wobei jeweils das eine, erste Anschlußkontaktende (2a) mit einem Kabeldrahtende (3) verbindbar und das zweite Anschlußkontaktende (2b) mit einen Gegenkontaktelement (4) eines Elektrobauteiles (5) zusammensteckbar ist,
**dadurch gekennzeichnet, daß**
c) jedes Kontaktelement (2) etwa in Form eines flachen Blechstreifens sowie in Form eines Kombi-Kontaktelements in der Weise ausgeführt ist, daß sein erstes Anschlußkontaktende (2a) einerseits einen mit einem Kabeldraht-Einschubschlitz (6) versehenen Schneidkontakt (7) und andererseits eine zum Festklemmen eines Kabeldrahtendes (3) zugeordnete Klemmkontakteinrichtung (8) aufweist, wobei Schneidkontakt (7) und Klemmkontakteinrichtung (8) wahlweise benutzbar sind.

2. Gerätesteckdose nach Anspruch 1, **dadurch gekennzeichnet, daß** jedes Kontaktelement (2) in einem passenden, durchgehenden Aufnahmeschlitz (9) in den Grundkörper (1) eingeschoben und durch einen nach außen ragenden, abgebogenen Fixierlappen (9a) axial unverschiebbar im Grundkörper (1) festgelegt ist.

3. Gerätesteckdose nach Anspruch 1, **dadurch gekennzeichnet, daß** jedes Kontaktelement (2) an seinem zweiten Anschlußkontaktende (2b) eine zum freien Ende hin offene, etwa gabelförmige Klemmaufnahmeöffnung (2b') zur Aufnahme eines steckerförmigen Gegenkontaktelements (4) eines anderen Elektrobauteiles (5) aufweist.

4. Gerätesteckdose nach Anspruch 1, **dadurch gekennzeichnet, daß** im Grundkörper (1) jeweils eine etwa parallel zu einem Kontaktelement (2) verlaufende, nach außen und zum Kontaktelement hin offene Kabeldraht-Aufnahmenut (10) vorgesehen ist und die Klemmkontakteinrichtung (8) eine im Grundkörper (1) aufgenommene, von außen her zugängliche und im Bereich der Kabeldraht-Aufnahmenut (10) gegen eine Seitenfläche (2c) des Kontaktelements (2) schraubbare Schraubklemme (11, 12, 13) aufweist.

5. Gerätesteckdose nach Anspruch 1 und/oder 4, **dadurch gekennzeichnet, daß** der mit Schneidkanten (6a) versehene Kabeldraht-Einschubschlitz (6) in Längsrichtung des Kontaktelements (2) verläuft, zum freien Ende des ersten Anschlußkontaktendes (2a) hin offen ausmündet und eine dem Kabeldrahtende (3) derart angepaßte Schlitzweite (SW) besitzt, daß beim Längseinschieben des Kabeldrahtendes unter Einschneiden eines Kabeldraht-Isoliermantels (3a) eine elektrisch leitende Verbindung mit dem Kontaktelement hergestellt und dabei dieses Kabeldrahtende (3) festklemmbar ist.

6. Gerätesteckdose nach Anspruch 5, **dadurch gekennzeichnet, daß** dem ersten Anschlußkontaktende (2a) jedes Kontaktelements (2) ein als Isolierteil ausgebildeter Kabeldraht-Niederhalter (14) zugeordnet ist, der einen Aufnahmeschlitz (15) für den aus dem Grundkörper (1) vorstehenden freien Endabschnitt des ersten Anschlußkontaktendes (2a) sowie eine quer dazu verlaufende, durchgehende Kabeldraht-Durchstecköffnung (16) zur Aufnahme des zugehörigen, mit dem Isoliermantel (3a) versehenen Kabeldrahtendes (3) aufweist.

7. Gerätesteckdose nach Anspruch 6, **dadurch gekennzeichnet, daß** jeder der im wesentlichen gleichartig ausgebildeten Kabeldraht-Niederhalter (14) eine die Kabeldraht-Durchstecköffnung (16) und den Aufnahmeschlitz (15) enthaltende Aufsteckkappe (17) zum Aufstecken auf den vorstehenden freien Endabschnitt des zugehörigen ersten Anschlußkontaktendes (2a) sowie einen in eine Einhaknut (19) des Grundkörpers (1) eingreifenden und darin fixierbaren Schnapphaken (18) aufweist.

8. Gerätesteckdose nach Anspruch 7, **dadurch gekennzeichnet, daß** die Aufsteckkappe (17) des Niederhalters (14) mit einer abbrechbaren Montagefahne (14a) hergestellt ist.

9. Gerätesteckdose nach Anspruch 7, **dadurch gekennzeichnet, daß** der Grundkörper (1) im Bereich unterhalb der Aufsteckkappe (17) einen in die Kabeldraht-Durchstecköffnung (16) vorstehenden, das entsprechende Kabeldrahtende (3) fixierenden Vorsprung (20) aufweist.

10. Gerätesteckdose nach Anspruch 6 oder 7, **dadurch gekennzeichnet, daß** das erste Anschlußkontaktende (2a) jedes Kontaktelements (2) einen neben dem Kabeldrahtende (3) in den Aufnahmeschlitz (15) des Niederhalters (14) hineinragenden, frei nach außen verlängerten, zungenförmigen Kontaktansatz (2d) aufweist und dieser Aufnahmeschlitz (15) im Grundrißbereich des Kontaktansatzes (2d) durch eine im Querschnitt etwa kreuzschlitzförmige Durchgangsöffnung (21) nach außen verlängert ist, in die einerseits der zungenförmige Kontaktansatz (2d) hineinragt und andererseits von außen her ein Gabelkontakt (22) eines anderen elektrischen Bauteiles derart einsteckbar ist, daß dieser Gabelkontakt (22) zum einen in dem Niederhalter (14) festlegbar ist und zum andern unter Herstellung einer elektrisch leitenden Verbindung etwa rittlings den Kontaktansatz (2d) des ersten Anschlußkontaktendes (2a) übergreift.

11. Gerätesteckdose nach Anspruch 10, **dadurch gekennzeichnet, daß** der zungenförmige Kontaktansatz (2d) eine sich nach außen hin etwa schneidenförmig verjüngende freie Endkante (2d') besitzt.

12. Gerätesteckdose nach Anspruch 10, **dadurch gekennzeichnet, daß** an der die ersten Anschlußkontaktenden (2a) enthaltenden Endseite (1a) des Grundkörpers (1) eine Leiterplatte (23) angeordnet ist, die mehrere in Anzahl und Verteilung der Kontaktelemente (2) im Grundkörper (1) entsprechende, auf die zugehörigen Kontaktansätze (2d) aufsteckbare Gabelkontakte (22) aufweist.

13. Gerätesteckdose nach Anspruch 12, **dadurch gekennzeichnet, daß** der Grundkörper (1) mit allen darin aufgenommenen und festgelegten Elementen in einem Gehäuseunterteil (24) aufgenommen ist, wobei die ersten Anschlußkontaktenden (2a) aller Kontaktelemente (2) sowie darauf aufgesteckte Kabeldraht-Niederhalter (14) vom Grundkörper (1) in einen oberen freien Gehäuseraum (24a) hineinragen und wobei zumindest an einer Seite (24b) dieses Gehäuseunterteiles (24) eine buchsenartige Kabeldurchführung (25) für eine elektrisches Anschlußkabel vorgesehen ist, und daß die Leiterplatte (23) in der dem Grundkörper (1) zugewandten Unterseite (26a) eines etwa deckelförmigen Gehäuseoberteiles (26) festgelegt ist, der mit seinem unter Rand (26b) passend auf dem nach oben weisenden Rand (24c) des Gehäuseunterteiles (24) fixiert ist.

14. Gerätesteckdose nach Anspruch 13, **dadurch gekennzeichnet, daß** zwischen dem unteren Rand (26a) des Gehäuseoberteiles (26) und dem oberen Rand (24c) des Gehäuseunterteiles (24) eine Profildichtung (27) angeordnet ist.

15. Gerätesteckdose nach Anspruch 13, **dadurch gekennzeichnet, daß** etwa zentral und im wesentlichen vertikal verlaufend im Gehäuseunterteil (24) und im Gehäuseoberteil (26) etwa rohrförmig und geschlitzt ausgebildete, ineinandersteckbare und schnappartig miteinander verriegelbare Fixierorgane (28, 29) angeordnet sind.

16. Gerätesteckdose nach Anspruch 15, **dadurch gekennzeichnet, daß** an der Außenumfangsseite des im Gehäuseoberteil (26) angeordneten Fixierorgans (29) zusätzlich die Leiterplatte (23) über eine entsprechende Aufnahmebohrung (23a) auswechselbar eingerastet ist, wobei diese Leiterplatte außerdem an ihrem Außenrand in Randbereichen (26c) des Gehäuseoberteiles (26) lösbar festgelegt ist.

17. Gerätesteckdose nach Anspruch 15, **dadurch gekennzeichnet, daß** in den rohrförmigen Fixierorganen (28, 29) beider Gehäuseteile (24, 26) zusätzlich eine Verriegelungsschraube (30) zum Befestigen dieser zusammengebauten Gerätesteckdose an einem anderen elektrischen Bauteil aufgenommen ist.

18. Gerätesteckdose nach wenigstens einem der Ansprüche 1 bis 17, **gekennzeichnet durch** eine normgerechte Anordnung und Verteilung der Kontaktelemente (2), **durch** normgerechte Bauform und Hauptabmessungen sowie **durch** eine normgerechte staub- und feuchtigkeitsgeschützte Ausführung.

## Claims

1. Appliance socket for establishing an electrically conducting connection between electrical components, containing
a)a base body (1) which forms a kind of contact carrier and is made of an electrically insulating material,
b)at least two electrically conducting contact elements (2) which are fixed in the base body (1) and are formed at their mutually opposite ends as connection contact ends (2a, 2b), wherein the one, first connection contact end (2a) can be connected to a cable wire end (3) and the second connection contact end (2b) can be fitted together with a mating contact element (4) of an electrical component (5),
**characterised in that**
c) each contact element (2) is approximately in the form of a flat sheet-metal strip as well as in the form of a combined contact element such that its first connection contact end (2a) comprises on one side an insulation displacement contact (7), which is provided with a cable wire insertion slot (6), and on the other side a clip contact device (8), which is assigned to clamp a cable wire end (3), wherein the insulation displacement contact (7) and the clip contact device (8) can be optionally used.

2. Appliance socket according to Claim 1, **characterised in that** each contact element (2) is inserted in the base body (1) in a matching, continuous locating slot (9) and secured by an outward projecting, bent-over fixing tab (9a) so as to be axially immobile in the base body (1).

3. Appliance socket according to Claim 1, **characterised in that** each contact element (2) comprises at its second connection contact end (2b) an approximately fork-shaped clamping locating opening (2b'), which is open towards the free end, for accommodating a plug-shaped mating contact element (4) of another electrical component (5).

4. Appliance socket according to Claim 1, **characterised in that** a respective cable wire locating groove (10), which extends approximately parallel to a contact element (2) and is open outwards and towards the contact element, is provided in the base body (1), and the clip contact device (8) comprises a screw-type terminal (11, 12, 13) which is accommodated in the base body (1), is accessible from outside and can be screwed in the region of the cable wire locating groove (10) against a side face (2c) of the contact element (2).

5. Appliance socket according to Claim 1 and/or 4, **characterised in that** the cable wire insertion slot (6), which is provided with cutting edges (6a), extends in the longitudinal direction of the contact element (2), opens out towards the free end of the first connection contact end (2a) and has a slot width (SW) adapted to the cable wire end (3) such that, when the cable wire end is inserted in the longitudinal direction, while cutting into a cable wire insulating sheath (3a), an electrically conducting connection with the contact element is established and this cable wire end (3) can at the same time be clamped.

6. Appliance socket according to Claim 5, **characterised in that** a cable wire hold-down device (14), which is formed as an insulating part, is associated with the first connection contact end (2a), which device comprises a locating slot (15) for the free end portion, protruding from the base body (1), of the first connection contact end (2a) as well as a continuous cable wire push-through opening (16), extending transversely thereto, for accommodating the associated cable wire end (3) provided with the insulating sheath (3a).

7. Appliance socket according to Claim 6, **characterised in that** each of the cable wire hold-down devices (14), which are formed substantially in the same way, comprises a push-on cap (17), which contains the cable wire push-through opening (16) and the locating slot (15), for pushing onto the protruding free end portion of the associated first connection contact end (2a) as well as a snap-action hook (18) which engages in a hook-in groove (19) of the base body (1) and can be fixed therein.

8. Appliance socket according to Claim 7, **characterised in that** the push-on cap (17) of the hold-down device (14) is made with a break-off mounting lug (14a).

9. Appliance socket according to Claim 7, **characterised in that**, in the region below the push-on cap (17), the base body (1) comprises a projection (20) which protrudes into the cable wire push-through opening (16) and fixes the corresponding cable wire end (3).

10. Appliance socket according to Claim 6 or 7, **characterised in that** the first connection contact end (2a) of each contact element (2) comprises a tongue-shaped contact extension (2d) which projects next to the cable wire end (3) into the locating slot (15) of the hold-down device (14) and is freely lengthened outwards, and this locating slot (15) is lengthened outwards in the horizontal projection region of the contact extension (2d) by a through-opening (21) which has an approximately cross-slot-shaped cross section and into which the tongue-shaped contact extension (2d) projects on one side and a bifurcated contact (22) of another electrical component can be pushed from outside on the other such that this bifurcated contact (22) can on the one hand be secured in the hold-down device (14) and on the other engages approximately astraddle over the contact extension (2d) of the first connection contact end (2a) while establishing an electrically conducting connection.

11. Appliance socket according to Claim 10, **characterised in that** the tongue-shaped contact extension (2d) has a free end edge (2d') which tapers outwards approximately in the shape of a cutting edge.

12. Appliance socket according to Claim 10, **characterised in that** a printed circuit board (23) is disposed at the end side (1a) of the base body (1) which contains the first connection contact ends (2a), which board comprises a plurality of bifurcated contacts (22) which correspond in number and distribution to the contact elements (2) in the base body (1) and can be pushed onto the associated contact extensions (2d).

13. Appliance socket according to Claim 12, **characterised in that** the base body (1) with all the elements accommodated and secured therein is accommodated in a housing lower part (24), wherein the first connection contact ends (2a) of all contact elements (2) as well as cable wire hold-down devices (14) pushed onto the latter project from the base body (1) into an upper free housing space (24a), and wherein a bushing-like cable gland (25) for an electrical connection cable is provided at least at one side (24b) of this housing lower part (24), and that the printed circuit board (23) is secured in the underside (26a), facing the base body (1), of an approximately lid-shaped housing upper part (26) which is fixed with its lower edge (26b) in a well-fitting manner on the upward pointing edge (24c) of the housing lower part (24).

14. Appliance socket according to Claim 13, **characterised in that** a profiled seal (27) is disposed between the lower edge (26a) of the housing upper part (26) and the upper edge (24c) of the housing lower part (24).

15. Appliance socket according to Claim 13, **characterised in that** fixing members (28, 29), which are approximately tubular and slotted and can be fitted into one another and locked together with a snap action, are disposed approximately centrally and so as to extend substantially vertically in the housing lower part (24) and in the housing upper part (26).

16. Appliance socket according to Claim 15, **characterised in that** the printed circuit board (23) is additionally locked in place in a replaceable manner by way of a corresponding locating bore (23a) at the outer circumferential side of the fixing member (29) disposed in the housing upper part (26), wherein this printed circuit board (23) is also detachably secured at its outer edge in the edge regions (26c) of the housing upper part (26).

17. Appliance socket according to Claim 15, **characterised in that** a locking screw (30) for fastening this assembled appliance socket to another electrical component is additionally accommodated in the tubular fixing members (28, 29) of both housing parts (24, 26).

18. Appliance socket according to at least one of Claims 1 to 17, **characterised by** a standardized arrangement and distribution of the contact elements (2), by a standardized design and standardized principal dimensions as well as by a standardized dust- and moisture-proof construction.

## Revendications

1. Prise de raccordement pour appareils, destinée à établir une liaison électriquement conductrice entre des éléments électriques et qui comprend:
a) un corps de base (1) qui forme un type de support de contact et est constitué d'un matériau électriquement isolant,
b) au moins deux éléments de contact (2) électriquement conducteurs fixés dans le corps de base (1), qui sont configurés à leurs extrémités opposées l'une à l'autre comme extrémités (2a, 2b) de contact de connexion, la première extrémité de contact de connexion (2a) pouvant être reliée avec une extrémité (3) de fil de câble et la deuxième extrémité de contact de connexion (2b) pouvant l'être avec un élément de contre-contact (4) d'un élément électrique (5),
**caractérisé en ce que**
c) chaque élément de contact (2) est essentiellement réalisé en forme d'un ruban de tôle plat ainsi qu'en forme d'un élément de combi-contact de telle façon que sa première extrémité de contact de connexion (2a) présente d'une part un contact par lame (7) muni d'une fente (6) d'insertion de fil de câble et d'autre part, un dispositif (8) de contact par serrage associé au serrage d'une extrémité de fil de câble (3), le contact par lame (7) et le dispositif (8) de contact par serrage pouvant être utilisés au choix.

2. Prise de raccordement pour appareils selon la revendication 1, **caractérisée en ce que** chaque élément de contact (2) est inséré dans une fente de réception (9) appropriée et continue dans le corps de base (1) et est fixé dans le corps de base (1) de façon à ne pas pouvoir être déplacé axialement au moyen d'un tenon (9a) de fixation replié qui dépasse vers l'extérieur.

3. Prise de raccordement pour appareils selon la revendication 1, **caractérisée en ce que** chaque élément de contact (2) présente sur sa deuxième extrémité (2b) de contact de connexion, une ouverture (2b') de réception par serrage essentiellement en forme de fourche pour recevoir un élément (4) de contre-contact en forme de fiche d'un autre élément électrique (5).

4. Prise de raccordement d'appareils selon la revendication 1, **caractérisée en ce que** dans le corps de base (1), on prévoit une rainure (10) de réception de fil de câble chaque fois sensiblement parallèle à un élément de contact (2), ouverte vers l'extérieur et vers l'élément de contact et **en ce que** le dispositif de contact par serrage (8) présente une borne à vis (11, 12, 13) qui peut être vissée sur une surface latérale (2c) de l'élément de contact (2) dans la région de la rainure (10) de réception de fil de câble, qui est accessible de l'extérieur et qui est intégrée dans le corps de base (1).

5. Prise de raccordement pour appareils selon la revendication 1 et/ou la revendication 4, **caractérisée en ce que** la fente (6) d'insertion du fil de câble munie d'arêtes centrales (6a) s'étend dans la direction longitudinale de l'élément de contact (2), s'élargit en débouchant sur l'extrémité libre de la première extrémité (2a) du contact de connexion et présente une largeur de fente (SW) adaptée à l'extrémité (3) du fil de câble de telle façon que, quand on introduit longitudinalement l'extrémité du fil de câble en dénudant le fil de câble de son manteau d'isolation (3a), on établit une connexion électriquement conductrice avec l'élément de contact et on peut donc coincer cette extrémité (3) de fil de câble.

6. Prise de raccordement pour appareils selon la revendication 5, **caractérisée en ce qu'**à la première extrémité (2a) de contact de connexion de chaque élément (2) de contact est associé un serre-flanc (14) pour le fil de câble, qui est configuré comme pièce isolante, qui présente une fente (15) de réception pour la section d'extrémité libre de la première extrémité de contact de connexion (2a) située à l'extérieur du corps de base (1) ainsi qu'une ouverture (16) destinée à être traversée par le fil de câble, qui s'étend transversalement à celle-ci et est destinée à recevoir l'extrémité (3) de fil de câble munie du manteau (3a) d'isolation.

7. Prise de raccordement pour appareils selon la revendication 6, caractérisée en ce chacun des serre-flanc (14) pour fil de câble essentiellement configurés de façon similaire présente une calotte de fixation (17) qui présente l'ouverture (16) destinée à être traversée par le fil de câble et la fente (15) de réception pour la fixation sur la section d'extrémité libre en saillie de la première extrémité (2a) de contact de connexion assortie ainsi qu'un crochet (18) à encliquetage qui s'insère dans une rainure d'encliquetage (19) du corps de base (1) et qui peut y être fixé.

8. Prise de raccordement pour appareils selon la revendication 7, **caractérisée en ce que** la calotte de fixation (17) du serre-flanc (14) est fabriquée avec une languette de montage (14a) cassable.

9. Prise de raccordement pour appareils selon la revendication 7, **caractérisé en ce que** le corps de base (1) présente, dans la région située sous la calotte de fixation (17), une saillie (20) qui fixe l'extrémité (3) du fil de câble appropriée et qui est située devant l'ouverture (16) destinée à être traversée par le fil de câble.

10. Prise de raccordement pour appareils selon la revendication 6 ou la revendication 7, **caractérisée en ce que** la première extrémité (2a) de contact de connexion de chaque élément de contact (2) présente une saillie de contact (2d) en forme de languette qui se prolonge librement vers l'extérieur et pénètre dans la fente de réception (15) du serre-flanc (14) à côté de l'extrémité (3) de fil de câble et **en ce que** cette fente (15) de réception est prolongée vers l'extérieur dans la région de la bague de base de la saillie de contact (2d) au moyen d'une ouverture (21) de passage dont la section transversale est essentiellement en forme de fente en croix dans un côté de laquelle pénètre la saillie (2d) de contact en forme de languette et dans l'autre côté de laquelle on peut insérer un contact à fourche (22) d'un autre élément électrique de telle façon que cet élément électrique (22), d'une part, peut être fixé dans le serre-flanc (14) et, d'autre part, recouvre essentiellement à califourchon la saillie de contact (2d) de la première extrémité (2a) de contact de connexion quand on établit une connexion électriquement conductrice.

11. Prise de raccordement pour appareils selon la revendication 10, **caractérisée en ce que** la saillie de contact (2d) en forme de languette présente une arête d'extrémité (2d') libre qui se rétrécit vers l'extérieur sensiblement en forme de lame.

12. Prise de raccordement pour appareils selon la revendication 10, **caractérisée en ce que** sur le côté d'extrémité (1a) du corps de base (1) qui contient la première extrémité de contact de connexion (2a), est agencée une plaque conductrice (23) qui présente plusieurs contacts (22) à fourche que l'on peut fixer sur les saillies de contact (2d) assorties et qui correspondent en nombre et en répartition aux éléments de contact (2) dans le corps de base (1).

13. Prise de raccordement pour appareils selon la revendication 12, caractérisée en ce le corps de base (1) est contenu dans une partie inférieure de boîtier (24) avec tous les éléments qu'il contient et qui sont fixés en son sein, la première extrémité (2a) de contact de connexion de chaque élément de contact (2) ainsi que le serre-flanc (14) de fil de câble du corps de base (1) fixé sur celle-ci pénétrant à l'intérieur d'un espace (24a) supérieur libre de boîtier et un guide pour câble (25) du type en douille étant prévue sur au moins un côté (24b) de cette partie inférieure (24) de boîtier pour un câble électrique de connexion et en ce que la plaque conductrice (23) est établie dans le côté inférieur (26a) d'une partie supérieure (26) de boîtier essentiellement en forme de couvercle, contiguê au corps de base (1) et dont le bord inférieur (26b) est fixé de manière adaptée sur le bord (24c) orienté vers le haut de la partie (24) inférieure du boîtier.

14. Prise de raccordement pour appareils selon la revendication 13, **caractérisée en ce qu'**un joint profilé (27) est agencé entre le bord inférieur (26a) de la section supérieure (26) du boîtier et le bord supérieur (24c) de la section inférieure (24) du boîtier.

15. Prise de raccordement pour appareils selon la revendication 13, **caractérisée en ce que** des organes de fixation (28, 29) sensiblement en forme de tubes et dotés d'une fente, que l'on peut insérer les uns dans les autres et que l'on peut verrouiller les uns aux autres par encliquetage sont agencés de façon sensiblement centrale et verticale dans la section inférieure (24) du boîtier et dans la section supérieure (26) du boîtier.

16. Prise de raccordement pour appareils selon la revendication 15, caractérisée en ce la plaque conductrice (23) est en outre encliquetée de façon à pouvoir être remplacée sur le côté de pourtour extérieur de l'organe de fixation (29) agencé dans la section supérieure (26) du boîtier au moyen d'une perforation (23) de réception appropriée, cette plaque conductrice étant en outre fixée par son bord extérieur dans la région de bord (26c) de la section supérieure (26) du boîtier de façon à pouvoir être détachée.

17. Prise de raccordement pour appareils selon la revendication 15, **caractérisée en ce que** qu'une vis de verrouillage (30) est en outre prévue dans l'organe (28, 29) de fixation en forme de tube de chacune des deux parties (24, 26) de boîtier pour fixer cette prise de raccordement pour appareils assemblée à un autre élément électrique.

18. Prise de raccordement pour appareils selon au moins l'une des revendications 1 à 17, **caractérisée par** un agencement et une répartition des éléments de contact (2) conformes aux normes, par une structure et des dimensions principales conformes aux normes ainsi que par une réalisation conforme aux normes, protégée contre l'humidité et la poussière.
